# EUROPÄISCHE PATENTSCHRIFT

(11) **EP 0 285 877 B1**
(45) Veröffentlichungstag und Bekanntmachung des Hinweises auf die Patenterteilung: **20.12.1989**
(21) Anmeldenummer: 88104247.7
(22) Anmeldetag: 17.03.1988
(51) Int. Cl.: F02D 9/06, F01L 1/24

(54) **Ventilsteuereinrichtung**
Valve control device
Dispositif de commande de soupape

(30) Priorität: 09.04.1987 DE 3712020
(43) Veröffentlichungstag der Anmeldung: 12.10.1988
(73) Patentinhaber: INA Wälzlager Schaeffler KG, 91063 Herzogenaurach (DE)
(72) Erfinder: Tisch, Siegfried, Dipl.-Ing. (FH), D-7016 Gerlingen (DE)
(74) Vertreter: Klug, Horst, Dipl.-Ing. (FH)

(56) Entgegenhaltungen:
- DE-A- 2 832 526
- DE-B- 1 057 385
- DE-B- 2 852 293
- GB-A- 2 162 580

## Beschreibung

Die Erfindung betrifft eine Ventilsteuereinrichtung für ein von einer Nockenwelle gesteuertes Auslaßventil eines Zylinders eines Verbrennungsmotors eines Kraftfahrzeugs mit einer Auspuffklappenbremse, wobei zum Einleiten des Bremsbetriebs ein Stellglied eine Drosselklappe im Auspuff des Zylinders schließt (vergleiche z.B. DE-A 2 832 526).

Bei bekannten Kraftfahrzeug-Verbrennungsmotoren mit Auspuffklappenbremse (Motorbremse) weist die Ventilsteuereinrichtung der Auslaßventile keine selbsttätige Ventilspielnachstellung auf.

Es sind hydraulische Ventilspielausgleichselemente bekannt. Bei diesen ist in einem Zylinderkörper ein mit einer Rückstellfeder belasteter Nachstellkolben geführt. Das Ventilspielausgleichselement ist zwischen der Nockenwelle und einem Ventil eines Verbrennungsmotors angeordnet.

Bekannte Ventilspielausgleichselemente lassen sich bei Verbrennungsmotoren mit Auspuffklappenbremse nicht einsetzen, denn im Bremsbetrieb flattert das Auslaßventil. Dabei würde bei einem selbsttätigen Ventilspielausgleichselement ein Nachstellen erfolgen.

Dies hätte jedoch zur Folge, daß beim anschließenden Fahrbetrieb das Auslaßventil nicht mehr vollständig schließen würde. Das Auslaßventil würde dadurch beschädigt.

Aufgabe der Erfindung ist es, eine Ventilsteuereinrichtung der eingangs genannten Art vorzusehen, durch die bei einem Verbrennungsmotor mit Auspuffklappenbremse ein selbsttätiger Ventilspielausgleich erreicht ist, ohne daß während des Bremsbetriebes ein Ventilspielausgleich erfolgt.

Erfindungsgemäß ist obige Aufgabe bei einer Ventilsteuereinrichtung der eingangs genannten Art dadurch gelöst, daß zwischen der Nockenwelle und dem Auslaßventil ein hydraulisches Ventilspielausgleichselement angeordnet ist, bei dem in einem Zylinderkörper ein mit einer Rückstellfeder belasteter Nachstellkolben geführt ist, und daß ein Steuerelement vorgesehen ist, das im Bremsbetrieb den Nachstellkolben gegenüber dem Zylinderkörper in der bei Beginn des Bremsbetriebs jeweils erreichten Nachstellage festhält.

Dadurch ist erreicht, daß zwar während des Fahrbetriebs mittels des Ventilspielausgleichselements nach den jeweiligen Gegebenheiten eine Nachstellung des Ventils erfolgt und daß jedoch während des Bremsbetriebs das Ventilspielausgleichselement wirkungslos ist.

In einer Ausgestaltung der Erfindung beaufschlagt das Steuerelement im Bremsbetrieb das Ventilspielausgleichselement mit einer Kraft, die größer oder mindenstens gleich der Kraft der Rückstellfeder des Ventilspielausgleichselements ist und die dieser entgegengerichtet ist. Im Bremsbetrieb erfolgt damit keine Änderung der Nachstellage des Nachstellkolbens.

Sind zwischen dem Ventilspielausgleichselement eine Stößelstange und ein Kipphebel angeordnet, dann beaufschlagt das Steuerelement vorzugsweise den Kipphebel oder die Stößelstange oder den Nachstellkolben selbst.

In einer anderen Ausgestaltung der Erfindung blockiert das Steuerelement im Bremsbetrieb den Nachstellkolben gegenüber dem Zylinderkörper. Das Steuerelement ist dann vorzugsweise in das Ventilspielausgleichselement integriert.

Weitere vorteilhafte Ausgestaltungen der Erfindung ergeben sich aus den abhängigen Ansprüchen und der folgenden Beschreibung von Ausführungsbeispielen.

In der Zeichnung zeigen:
Figur 1 eine Ventilsteuereinrichtung bei einem Verbrennungsmotor mit Auspuffklappenbremse, schematisch, wobei das Steuerelement einen Kipphebel beaufschlagt,
Figur 2 eine Teilansicht eines weiteren Ausführungsbeispiels nach Figur 1,
Figur 3 eine Teilansicht eines weiteren Ausführungsbeispiels nach Figur 1,
Figur 4 eine Teilansicht eines weiteren Ausführungsbeispiels nach Figur 1,
Figur 5 eine Teilansicht eines Ausführungsbeispiels, bei dem das Steuerelement an einer Stößelstange angreift,
Figur 6 ein Ventilspielausgleichselement im Schnitt, in dem das Steuerelement integriert ist,
Figur 7 ein weiteres Ausführungsbeispiel nach Figur 6 und
Figur 8 ein weiteres Ausführungsbeispiel nach Figur 6.

Ein Verbrennungsmotor weist einen Zylinder (1) mit einem Auslaßventil (2) auf. In einem Auspuffrohr (3) ist eine Drosselklappe (4) angeordnet. Diese ist mittels eines pneumatischen Arbeitszylinders (5) zu betätigen. An den Arbeitszylinder (5) ist über ein Motorbremsventil (6) ein Druckluftspeicher (7) angeschlossen.

Dem Auslaßventil (2) ist ein Kipphebel (8) zugeordnet, mit dem eine Stößelstange (9) gekoppelt ist. Zwischen dem dem Kipphebel (8) abgewandten Ende der Stößelstange (9) und einer Nockenwelle (10) ist ein hydraulisches Ventilspielausgleichselement (11) im Motorblock (12) verschieblich gelagert. Dieses ist über eine Bohrung (13) mit dem Drucköl des Motors verbunden.

Das Ventilspielausgleichselement (11) weist einen Zylinderkörper (14) auf, in dem ein Nachstellkolben (15) geführt ist. Im Nachstellkolben (15) ist ein Oldruckraum (16) ausgebildet, der über Kanäle (17) mit der Bohrung (13) und damit dem Öldruck des Motors verbunden ist. Zwischen dem Nachstellkolben (15) und dem Zylinderkörper (14) sind ein Rückschlagventil (18) und eine Rückstellfeder (19) angeordnet (vgl. Fig. 6 bis 8). Derartige Ventilspielausgleichselemente (11) sind handelsübliche Bauteile.

Der Zylinderkörper (14) liegt an der Nockenwelle (10) an. Am Nachstellkolben (15) ist die Stößelstange (9) festgelegt.

An einem Zylinderkopf (20), unter dem der Kipphebel (8) angeordnet ist, ist ein Steuerelement (21) vorgesehen. Das Steuerelement (21) nach Figur 1 weist einen Steuerkolben (22) auf, der in einem Druckraum (23) geführt ist. Der Druckraum (23) ist ebenfalls an das Motorbremsventil (6) angeschlossen. Zwischen dem Steuerkolben (22) und dem Kipphebel (8) ist eine Druckfeder (24) angeordnet.

Die Funktionsweise der beschriebenen Steuereinrichtung nach Figur 1 ist etwa folgende:
In Figur 1 ist der Motorbremsbetrieb gezeigt. Das Motorbremsventil (6) ist betätigt, so daß die mittels des Arbeitszylinders (5) betätigte Drosselklappe (4) das Auspuffrohr (3) geschlossen hält und der Steuerkolben (22) die Druckfeder (24) auf den Kipphebel (8) entgegen der Kraftrichtung der Rückstellfeder (19) drückt.
Im Bremsbetrieb flattert das Auslaßventil (2). Der Kipphebel (8) folgt dieser Flatterbewegung nicht. Er wird von der Nockenwelle (10) über das Ventilspielausgleichselement (11) und die Stößelstange (9) betätigt. Die über die Druckfeder (24) und den Steuerkolben (22) auf den Kipphebel (8) ausgeübte Kraft ist so groß, daß sich die Rückstellfeder (19) nicht entspannen kann. Dadurch ist gewährleistet, daß sich die Nachstellage des Nachstellkolbens (15) gegenüber dem Zylinderkörper (14) nicht im Vergleich zu dem Zustand verändert, der vor dem Einschalten des Bremsbetriebs erreicht war.

Wird das Motorbremsventil (6) abgeschaltet, dann öffnet die Drosselklappe (4). Außerdem wird der Steuerkolben (22) entlastet und im Druckraum (23) zurückgeschoben. Der Kipphebel (8) liegt am Auslaßventil (2) an. Das Auslaßventil (2) wird nun von der Nockenwelle (10) über das Ventilspielausgleichselement (11), die Stößelstange (9) und den Kipphebel (8) gesteuert. Die Kraft der Druckfeder (24) allein ist kleiner als die Kraft der Rückstellfeder (19), so daß das Ventilspielausgleichselement (11) jetzt, im Fahrbetrieb, in der bekannten Weise arbeitet.

Beim Ausführungsbeispiel nach Figur 1 ist davon ausgegangen, daß die Druckfeder (24) auch im Fahrbetrieb an dem Kipphebel (8) ansteht. Demgegenüber ist beim Ausführungsbeispiel nach Figur 2 die Druckfeder (24) so gestaltet, daß sie nur im Bremsbetrieb, jedoch nicht im Fahrbetrieb an dem Kipphebel (8) ansteht. In Figur 2 ist der Fahrbetrieb dargestellt. Die Druckfeder (24) ist vom Kipphebel (8) zumindest in der Grundkreisphase abgehoben. Dies vereinfacht die Auswahl und Dimensionierung der Druckfeder (24).

Beim Ausführungsbeispiel nach Figur 3 ist an dem Kipphebel (8) ein Betätigungsarm (25) mit einer Anschlagfläche (26) vorgesehen. Der Anschlagfläche (26) steht der Steuerkolben (22) des Steuerelements (21) gegenüber. Dieser ist mittels einer Rückstellfeder (27) in seine Ruhestellung des Fahrbetriebs gedrückt, die in Figur 3 gezeigt ist. Zwischen dem Steuerkolben (22) und der Anschlagfläche (26) ist keine Feder vorgesehen. Im Falle des Bremsbetriebs wird der Druckraum (23) pneumatisch beaufschlagt, so daß der Steuerkolben (22) auf die Anschlagfläche (26) trifft und damit über die Stößelstange (9) das Ventilspielausgleichselement (11) so druckbeaufschlagt, daß sich der Nachstellkolben (15) gegenüber dem Zylinderkörper (14) unter der Wirkung der Rückstellfeder (19) nicht nachzustellen vermag. Der Pneumatikanschluß des Druckraums (23) wirkt hier als Gasdruckfeder, die im Bremsbetrieb die durch die Nockenwelle (10) bedingte Bewegung des Kipphebels (8) zuläßt.

Bei den Ausführungsbeispielen nach den Figuren 1 bis 3 wirkt das Steuerelement (21) direkt auf den Kipphebel (8). Beim Ausführungsbeispiel nach Figur 4 ist zwischen dem Steuerelement (21) und dem Kipphebel (8) als Zwischenglied ein Winkelhebel (28) vorgesehen, dessen einer Arm (29) an dem Kipphebel (8) anliegt und dessen anderer Arm (30) vom Steuerelement (21) beaufschlagt ist. Als Steuerelement (21) ist in Figur 4 eine pneumatisch oder hydraulisch betätigbare Membrananordnung (31) angedeutet. Der Arm (29) kann auch mit einer gleit-oder wälzgelagerten Rolle an dem Kipphebel (8) anliegen.

Beim Ausführungsbeispiel nach Figur 5 ist an der Stößelstange (9) ein Bund (32) ausgebildet. Das obere Ende der Stößelstange (9) ist an einem Kopf (33) des Kipphebels (8) gehalten. An dem Bund (32) liegt als Zwischenglied eine schwenkbar gelagerte Gabel (34) an, an der das Steuerelement (21) angreift. In Figur 5 ist als Steuerelement (21) ein Elektromagnet (35) gezeigt. Der Elektromagnet (35) ist so dimensioniert, daß die von ihm im Bremsbetrieb ausgeübte Kraft die bei Beginn des Bremsbetriebs erreichte Nachstellage des Nachstellkolbens (15) gegenüber dem Zylinderkörper (14) hält.

Die Gabel (34) kann auch so angeordnet sein, daß sie direkt am Nachstellkolben (15) anliegt.

Die Anordnung der Steuerelemente (21) und ebenso die der Zwischenglieder (28,34) wird je nach den räumlichen Gegebenheiten gestaltet. Je nach dem für die Steuerung der Drosselklappe (4) vorgesehenen Antriebssystem wird der Steuerung entsprechend ein pneumatisch, hydraulisch oder elektromagnetisch arbeitendes Steuerelement (21) eingesetzt. Ist ein rein mechanischer Antrieb der Drosselklappe (4) vorgesehen, wird dementsprechend ein mechanisches Steuerelement (21) verwendet.

Bei den Ausführungen nach den Figuren 6, 7 und 8 ist das Steuerelement (21) in das Ventilspielausgleichselement (11) integriert.

Das Steuerelement (21) beaufschlagt hier nicht den Kipphebel (8) oder die Stößelstange (6), sondern wirkt direkt zwischen dem Nachstellkolben (15) und dem Zylinderkörper (14).

Beim Ausführungsbeispiel nach Figur 6 ist in einer Querbohrung (36) des Nachstellkolbens (15) ein Rasterbolzen (37) verschieblich gelagert. Dieser weist an seinem einen Ende eine Zahnspitze (38) auf. Innen am Zylinderkörper (14) ist eine Verzahnung (39) vorgesehen, deren Länge (L) dem möglichen Nachstellhub des Nachstellkolbens (15) im Zylinderkörper (14) mindestens gleich ist. Die Querbohrung (36) ist über einen Ringkanal (40) des Nachstellkolbens (15) und eine Bohrung (41) im Zylinderkörper (14) zu einer Steuerölleitung (42) hin offen. Der Rasterbolzen (37) ist mittels einer Druckfeder (43) in Richtung auf einen Anschlagring (44) belastet.

Die Funktionsweise des Steuerelements ist etwa folgende:

Im Fahrbetrieb ist die Steuerölleitung (42) drucklos. Dementsprechend drückt die Druckfeder (43) den Rasterbolzen (37) gegen den Anschlagring (44), wobei seine Zahnspitze (38) nicht in die Verzahnung (39) eingreift. Wird das Motorbremsventil (6) betätigt, dann steht die Steuerölleitung (42) unter Druck. Der Rasterbolzen (37) wird dabei entgegen der Kraft der Druckfeder (43) mit seiner Zahnspitze (38) in die Verzahnung (39) gedrückt, so daß der Nachstellkolben (15) sich nicht mehr gegenüber dem Zylinderkörper (14) bewegen kann. Damit ist eine vor dem Bremsbetrieb erreichte Nachstellage des Nachstellkolbens (15) im Zylinderkörper (14) fixiert, solange der Bremsbetrieb andauert. Je nach der vor einem Bremsbetrieb erreichten Nachstellage greift die Zahnspitze (38) in die Verzahnung (39) ein.

Wenn die Bremsanlage so aufgebaut ist, daß im Bremsbetrieb der Öldruck wegfällt, läßt sich das Steuerelement (21) nach Figur 6 so gestalten, daß die Zahnspitze (38) des Rasterbolzens (37) im Bremsbetrieb mittels der Druckfeder (43) in die Verzahnung (39) gedrückt wird. Im Fahrbetrieb wird dann der Rasterbolzen (37) durch den Öldruck aus der Verzahnung (39) geschoben.

Beim Ausführungsbeispiel nach Figur 7 ist im Vergleich zum Ausführungsbeispiel nach Figur 6 keine Steuerölleitung (42) vorgesehen. In dem Nachstellkolben (15) ist eine zum Öldruckraum (16) hin offene Sackbohrung (45) ausgebildet, die die Querbohrung (36) schneidet. Der Rasterbolzen (37) weist eine der Sackbohrung (45) zugewandte Betätigungsfläche (46) auf. Die Druckfeder (43) drückt die Zahnspitze (38) des Rasterbolzens (37) in Richtung auf die Verzahnung (39).

Solange der Öldruckraum (16) und damit die Sackbohrung (45) - im Fahrbetrieb - unter Druck stehen, wird der Rasterbolzen (37) über seine Betätigungsfläche (46) entgegen der Kraft der Druckfeder (43) so gehalten, daß seine Zahnspitze (38) nicht in die Verzahnung (39) greift. Im Bremsbetrieb wird der Öldruck des Öldruckraums (16) abgeschaltet. Die Druckfeder (43) drückt dann die Zahnspitze (38) in die Verzahnung (39), so daß der Nachstellkolben (15) gegenüber dem Zylinderkörper (14) blockiert ist.

Auch beim Abschalten des Motors fällt der Druck im Öldruckraum (16) ab, so daß auch dann der Nachstellkolben (15) gegenüber dem Zylinderkörper (14) blockiert wird. Bei abgeschaltetem Motor kann sich somit der Nachstellkolben (15) weder in der einen noch in der anderen Richtung verschieben. Dies vermindert Klappergeräusche bei einem nachfolgenden Kaltstart des Motors.

Beim Ausführungsbeispiel nach Figur 8 ist am Nachstellkolben (15) an einer Querachse (47) ein Klemmnocken (48) kippbar gelagert. Der Klemmnocken (48) liegt mit einer Seitenfläche (49) zum Öldruckraum (16) offen. In dem Klemmnocken (48) ist eine Druckfeder (50) angeordnet, die sich gegen eine der Seitenfläche (49) gegenüberliegende Fläche (51) des Nachstellkolbens (15) abstützt. Eine Stimfläche (52) des Klemmnockens (48) ist teilkreisförmig ausgebildet und steht einer Innenfläche (53) des Zylinderkörpers (14) gegenüber.

Im Fahrbetrieb des Motors steht der Öldruckraum (16) unter Druck. Dabei ist die Seitenfläche (49) des Klemmnockens (48) druckbeaufschlagt und der Klemmnocken (48) ist entgegen der Kraft der Druckfeder (50) in der in Figur 8 dargestellten Stellung gehalten, in der die Stirnfläche (52) die Innenfläche (53) nicht berührt. Der Nachstellkolben (15) ist damit gegenüber dem Zylinderkörper (14) verstellbar.

Im Bremsbetrieb wird der Öldruck des Öldruckraums (16) abgeschaltet. Die Druckfeder (50) verschwenkt dann den Klemmnocken (48), so daß dessen Stirnfläche (52) auf die Innenfläche (53) trifft. Dadurch ist der Nachstellkolben (15) durch Selbsthemmung in seiner jeweiligen Stellung gegenüber dem Zylinderkörper (14) blockiert. Erst bei erneutem Druckaufbau im Oldruckraum (16) wird der Nachstellkolben (15) gegenüber dem Zylinderkörper (14) wieder frei. Gleiches gilt für den Fall, daß der Motor abgestellt wird. Es ist also auch hier, wie beim Ausführungsbeispiel nach Figur 7, ein Klappern der Einrichtung beim Kaltstart vermindert. Gegenüber dem Steuerelement (21) der Figuren 6 und 7 arbeitet das Steuerelement (21) der Figur 8 stufenlos.

Wenn die direkte Druckbeaufschlagung der Seitenfläche (49) ungenügend ist, kann im Nachstellkolben (15) ein zusätzlicher Kolben gelagert werden, der vom Öldruckraum (16) druckbeaufschlagt wird und auf die Seitenfläche (49) wirkt.

## Patentansprüche

1. Ventilsteuereinrichtung für ein von einer Nockenwelle (10) gesteuertes Auslaßventil (2) eines Zylinders (1) eines Verbrennungsmotors eines Kraftfahrzeugs mit einer Auspuffklappenbremse, wobei zum Einleiten des Bremsbetriebs ein Stellglied (5, 6) eine Drosselklappe (4) im Auspuff des Zylinders (1) schließt, dadurch gekennzeichnet, daß zwischen der Nockenwelle (10) und dem Auslaßventil (2) ein hydraulisches Ventilspielausgleichselement (11) angeordnet ist, bei dem in einem Zylinderkörper (14) ein mit einer Rückstellfeder (19) belasteter Nachstellkolben (15) geführt ist und daß ein Steuerelement (21) vorgesehen ist, das im Bremsbetrieb den Nachstellkolben (15) gegenüber dem Zylinderkörper (14) in der bei Beginn des Bremsbetriebs jeweils erreichten Nachstellage festhält.

2. Ventilsteuereinrichtung nach Anspruch 1, dadurch gekennzeichnet, daß das Steuerelement (21) im Bremsbetrieb das Ventilspielausgleichselement (11) mit einer Kraft beaufschlagt, die größer oder mindestens gleich der Kraft der Rückstellfeder (19) des Ventilspielausgleichselements (11) ist und die dieser entgegengerichtet ist.

3. Ventilsteuereinrichtung nach Anspruch 2, dadurch gekennzeichnet, daß die das Ventilspielausgleichselement (11) beaufschlagende Kraft sich aus einer Federkraft (24) und einer im Bremsbetrieb zugeschalteten Kraft zusammensetzt, wobei die Federkraft kleiner ist als die Kraft der Rückstellfeder (19) des Ventilspielausgleichselements (11).

4. Ventilsteuereinrichtung nach Anspruch 2, dadurch gekennzeichnet, daß die Federkraft des Steuerelements (21) von einem als Gasdruckfeder wirkenden Pneumatikraum gebildet ist.

5. Ventilsteuereinrichtung nach einem der vorhergehenden Ansprüche, dadurch gekennzeichnet, daß das Steuerelement (21) zwischen einem motorblockfesten Teil (20) und einem Steuerteil (Kipphebel (8), Stößelstange (9), Nachstellkolben (15)) der Steuereinrichtung wirksam ist.

6. Ventilsteuereinrichtung nach Anspruch 5, dadurch gekennzeichnet, daß im Fahrbetrieb das Steuerelement (21) von dem Steuerteil beabstandet gehalten ist.

7. Ventilsteuereinrichtung nach einem der vorhergehenden Ansprüche, dadurch gekennzeichnet, daß zwischen dem Steuerventil (21) und dem Steuerteil (Kipphebel (8), Stößelstange (9), Nachstellkolben (15)) ein Zwischenglied (28,34) angeordnet ist.

8. Ventilsteuereinrichtung nach Anspruch 1, dadurch gekennzeichnet, daß das Steuerelement (21) im Bremsbetrieb den Nachstellkolben (15) des Ventilspielausgleichselements (11) gegen dessen Zylinderkörper (14) blockiert.

9. Ventilsteuereinrichtung nach Anspruch 8, dadurch gekennzeichnet, daß das Steuerelement (21) einen im Nachstellkolben (15) verschieblichen Rasterbolzen (37) aufweist, der im Bremsbetrieb in eine Verzahnung (39) des Zylinderkörpers (14) formschlüssig eingreift.

10. Ventilsteuereinrichtung nach Anspruch 8, dadurch gekennzeichnet, daß das Steuerelement (21) einen im Nachstellkolben (15) schwenkbar gelagerten Klemmnocken (48) aufweist, der im Bremsbetrieb unter Selbsthemmung am Zylinderkörper (14) anliegt.

11. Ventilsteuereinrichtung nach einem der vorhergehenden Ansprüche 8 bis 10, dadurch gekennzeichnet, daß das Steuerelement (21) im Fahrbetrieb von dem Öldruck des Ventilspielausgleichselements (11) in seiner nicht blockierenden Stellung gehalten ist und im Bremsbetrieb mittels einer Feder (43,50) in seine Blockierstellunp gebracht ist.

## Claims

1. Valve control device for an exhaust valve (2) of a cylinder (1) of an internal combustion engine of a motor vehicle with an exhaust cut-out brake, with a cam shaft (10) controlling the exhaust valve (2) and wherein, for the initiation of the braking operation, an adjusting element (5, 6) closes a throttle valve (4) in the exhaust of the cylinder (1), characterized in that between the camshaft (10) and the exhaust valve (2) a hydraulic valve clearance compensating element (11) is arranged, wherein an adjusting piston (15) loaded by a restoring spring (19) is guided in a cylindrical body (14) and a control element (21) is provided which, during the braking operation, holds the adjusting piston (15) in place with respect to the cylindrical body (14) in the respective position reached at the beginning of the braking operation.

2. Valve control device according to claim 1, characterized in that a force greater than or at least equal to the force of the restoring spring (19) of the valve clearance compensating element (11) and opposed in direction to this force, is exerted by the control element (21) on the valve clearance compensating element (11) during the braking operation.

3. Valve control device according to claim 2, characterized in that the force acting on the valve clearance compensating element (11) is made up for a spring force (24) and a force additionally applied during the braking operation, the spring force being smaller than the force of the restoring spring (19) of the valve clearance compensating element (11).

4. Valve control device according to claim 2, characterized in that the spring force of the control element (21) is formed by a pneumatic chamber acting as a gas pressure spring.

5. Valve control device according to one of the preceding claims, characterized in that the control element (21) is effective between a part (20) fixed to the engine block and a control part (rocker arm (8), tappet push rod (9), adjusting piston (15)) of the control device.

6. Valve control device according to claim 5, characterized in that during the running operation the control element (21) is held spaced from the control part.

7. Valve control device according to one of the preceding claims, characterized in that between the control element (21) and the control part (rocker arm (8), tappet push rod (9), adjusting piston (15)) an intermediate member (28, 34) is arranged.

8. Valve control device according to claim 1, characterized in that the control element (21) locks the adjusting piston (15) of the valve clearance compensating element (11) against its cylindrical body (14) during the braking operation.

9. Valve control device according to claim 8, characterized in that the control element (21) comprises a detent pin (37), displaceable within the adjusting piston (15), which detent pin (37) interlocks with a toothing (39) of the cylindrical body (14) during the braking operation.

10. Valve control device according to claim 8, characterized in that the control element (21) comprises a clamping cam (48) pivotally mounted in the adjusting piston (15), which clamping cam (48) bears against the cylindrical body (14) with self-locking during the braking operation.

11. Valve control device according to one of the preceding claims 8 to 10, characterized in that during the running operation, the control element (21) is held in its non-locking position by the oil pressure of the valve clearance compensating element (11) and during the braking operation, is brought into its locking position by means of a spring (43, 50).

## Revendications

1. Dispositif de commande de soupape pour une soupape d'échappement (2) d'un cylindre (1) d'un moteur à combustion interne d'un véhicule automobile à frein à clapet d'échappement, la soupape d'échappement (2) étant commandée par un arbre à cames (10) et le dispositif ayant pour le déclenchement de l'opération de freinage, un organe de réglage (5, 6) qui ferme un clapet d'étranglement (4) dans l'échappement du cylindre (1), caractérisé en ce qu'entre l'arbre à cames (10) et la soupape d'échappement (2) est disposé un élément hydraulique de compensation du jeu de soupapes (11), dans lequel un piston d'ajustage (15) chargé par un ressort de rappel (19) est guidé dans un corps cylindrique (14), et en ce qu'il est prévu un élément de commande (21) qui, pendant l'opération de freinage, maintient le piston d'ajustage (15) par rapport au corps cylindrique (14) dans la position de réglage qui était atteinte au commencement de l'opération de freinage.

2. Dispositif de commande de soupape selon la revendication 1, caractérisé en ce que, pendant l'opération de freinage; l'élément de commande (21) sollicite l'élément de compensation du jeu de soupapes (11) par une force qui est plus grande où au moins aussi grande que la force du ressort de rappel (19) de l'élément de compensation du jeu des soupapes (11) et opposée en direction à celle-ci.

3. Dispositif de commande de soupape selon la revendication 2, caractérisé en ce que la force exercée sur l'élément de compensation du jeu des soupapes (11) est constituée par une force de ressort (24) et une force supplémentaire appliquée pendant l'opération de freinage la force de ressort étant plus faible que la force du ressort de rappel (19) de l'élément de compensation du jeu des soupapes (11).

4. Dispositif de commande de soupape selon la revendication 2, caractérisé en ce que la force de ressort de l'élément de commande (21) est produite par une chambre pneumatique agissant en tant que ressort sous pression de gaz.

5. Dispositif de commande de soupape selon l'une des revendications précédentes, caractérisé en ce que l'élément de commande (21) agit entre une partie (20) fixée au bloc moteur et une partie de commande (culbuteur (8), tige de poussoir (9), piston d'ajustage (15)) du dispositif de commande.

6. Dispositif de commande de soupape selon la revendication 5, caractérisé en ce que pendant l'opération de marche, l'élément de commande (21) est maintenu à une distance de la partie de commande.

7. Dispositif de commande de soupape selon l'une des revendications précédentes, caractérisé en ce qu'un organe intermédiaire (28, 34) est disposé entre l'élément de commande (21) et la partie de commande (culbuteur (8), tige de poussoir (9), piston d'ajustage (15)).

8. Dispositif de commande de soupape selon la revendication 1, caractérisé en ce que pendant l'opération de freinage, l'élément de commande (21) bloque le piston d'ajustage (15) de l'élément de compensation du jeu des soupapes (11) par rapport au corps cylindrique (14) de celui-ci.

9. Dispositif de commande de soupape selon la revendication 8, caractérisé en ce que l'élément de commande (21) comprend un boulon d'arrêt (37) monté mobile dans le piston d'ajustage (15) et qui, pendant l'opération de freinage, s'engage dans une denture (39) du corps cylindrique (14) par concordance de forme.

10. Dispositif de commande de soupape selon la revendication 8, caractérisé en ce que l'élément de commande (21) comprend une came à serrage (48) montée pivotante dans le piston d'ajustage (15) et qui, pendant l'opération de freinage, s'appuie contre le corps cylindrique (14) par autoserrage.

11. Dispositif de commande de soupape selon l'une des revendications 8 à 10, caractérisé en ce que pendant l'opération de marche, l'élément de commande (21) est maintenu dans sa position non bloquante par la pression d'huile de l'élément de compensation du jeu des soupapes (11) et est amené dans sa position de blocage au moyen d'un ressort (43, 50) pendant l'opération de freinage.
